# EUROPÄISCHE PATENTSCHRIFT

(11) **EP 1 176 851 B1**
(45) Veröffentlichungstag und Bekanntmachung des Hinweises auf die Patenterteilung: **20.08.2003**
(21) Anmeldenummer: 01115933.2
(22) Anmeldetag: 29.06.2001
(51) Int. Cl.: H05B 37/02, H05B 41/391, H05B 41/36

(54) **Betriebsgerät für Entladungslampen mit Schalterentlastung beim Vorheizen der Elektrodenwendeln**
Discharge lamp device and switch for heating the electrodes
Dispositif pour lampe à décharge comportant un système de commutation pour le chauffage des électrodes

(30) Priorität: 28.07.2000 DE 10036950
(43) Veröffentlichungstag der Anmeldung: 30.01.2002
(73) Patentinhaber: Patent-Treuhand-Gesellschaft für elektrische Glühlampen mbH, 81543 München (DE)
(72) Erfinder: Heckmann, Markus, 81667 München (DE)

(56) Entgegenhaltungen:
- DE-A- 3 137 796
- US-A- 5 424 614
- US-A- 5 854 538

## Beschreibung

### Technisches Gebiet

Die Erfindung geht aus von einem Betriebsgerät für Entladungslampen gemäß dem Oberbegriff des Anspruchs 1. Es handelt sich dabei insbesondere um eine Schaltung, bei der die Möglichkeiten zur Heizung von Elektrodenwendeln (W1, W2) verbessert sind.

### Stand der Technik

Bekannt ist, dass Gasentladungslampen eine höhere Lebensdauer erreichen, wenn ihre Elektroden vor der Zündung aufgeheizt werden. Üblich ist dafür der Begriff Vorheizung. In der Regel sind dafür die Elektroden als Wendeln ausgeführt, die zum Zwecke der Vorheizung mit einem Vorheizstrom beaufschlagt werden. Ein Betriebsgerät für Gasentladungslampen, das eine solche Vorheizung bereitstellt ist in US 5 424 614 beschrieben. Kernstück dieses Betriebsgeräts bildet ein Halbbrücken-Wechselrichter mit zwei in Serie geschalteten Halbbrückenschaltern.

Auch während dem Betrieb der Lampe kann ein Heizstrom durch die Wendeln erwünscht sein, um eine Bestimmte Wendeltemperatur aufrecht zu erhalten. Dies ist insbesondere beim Dimmen einer Lampe der Fall.

In der Schrift EP 0707438 wird eine Schaltung zum Heizen der Wendeln offenbart, die unabhängig vom Betrieb der Gasentladung erscheint. Dazu wird parallel zu einem der beiden Halbbrückenschalter die Pimärwicklung (L11) eines Heiztransformators (L11, L12, L13) geschaltet. In Serie dazu ist ein Koppelkondensator (CB1) geschaltet um im wesentlichen den Gleichanteil der von der Halbbrücke gelieferten Wechselspannung aufzunehmen. Des weiteren kann in Serie zur Primärwicklung auch ein elektronischer Schalter (S3) vorhanden sein, mit dem die Heizung der Wendeln ein- und ausgeschaltet werden kann, oder mittels eines Pulsbetriebs, die Stärke der Heizung eingestellt werden kann. Der Heiztransformator (L11, L12, L13) besitzt mehrere Sekundärwicklungen (L12, L13), die den Heizstrom für die Wendeln (W1, W2) liefern. Ein im Vergleich zur Schrift EP 0707438 im wesentlichen gleiches Betriebsgerät ist in der Schrift US 5 854 538 beschrieben.

Manche Betriebsgeräte besitzen Wendelüberwachungsschaltungen, die mit einem im Vergleich zum Lampenstrom kleinem Gleichstrom arbeiten. Um die Funktion dieser Schaltungen nicht zu beeinträchtigen, muss der Gleichstromfluss durch die Sekundärwicklungen in mindestens einer Richtung verhindert werden. Dies kann durch die Serienschaltung eines Kondensators oder einer Diode zur jeweiligen Sekundärwicklung erreicht werden. Wird nur eine Lampe betrieben, so ist in der Regel für jede Wendel eine Sekündärwicklung (L12, L13) vorhanden. In Ausnahmefällen kann auch die Heizung von nur einer Wendel gewünscht sein. Beim Betrieb von mehreren in Serie geschalteten Lampen genügt für die miteinander verbundenen Wendeln eine gemeinsame Sekundärwicklung. Die Möglichkeit der freien Wahl des Heizstromes für die Wendeln durch entsprechende Dimensionierung des Heiztransformators und/oder Pulsbetrieb ist jedoch, wie im folgenden erläutert, eingeschränkt.

Ein elektronisches Betriebsgerät enthält in der Regel einen, mit Hilfe von elektronischen Schaltern aufgebauten Generator, der im Vergleich zur Netzspannungsfrequenz hochfrequente Spannung abgibt. Über geeignete Reaktanzzweitore wird damit die Energie zum Betrieb von Lampen bereitgestellt. Die hohe Betriebsfrequenz bedingt eine hohe Schalthäufigkeit der elektronischen Schalter wodurch, es wichtig wird, dass der einzelne Schaltvorgang eines elektronischen Schalters möglichst verlustarm abläuft. Aus der Literatur sind etliche Schaltungstopologien bekannt, die ein resonantes bzw. quasiresonantes Schalten ermöglichen und damit die Schaltungsverluste gering halten. Für den Bereich der elektronischen Betriebsgeräte für Lampen hat sich die Halbbrücke als Standardtopologie etabliert. Dabei handelt es sich um eine, zwischen einem Zwischenkreispotenzial (P) und einem Bezugspotenzial (E) einer Betriebsspannung (DC) anliegende Serienschaltung von zwei elektronischen Schaltern (S1, S2). Die Verbindungsstelle (M) der Schalter wird durch abwechselndes Schließen und Öffnen der Schalter abwechselnd mit dem Zwischenkreispotenzial (P) und dem Bezugspotenzial (E) verbunden. Soll nun ein Schalter durch einen Einschaltvorgang einen Potenzialwechsel der Verbindungsstelle (M) bewirken, so liegt am Schalter zunächst eine hohe Spannung an, die im Laufe des Schaltvorgangs auf einen niedrigen Wert absinkt. Da der Schalter gleich zu Beginn des Schaltvorgangs Strom tragen muss, ergeben sich hohe Schaltverluste. Es ist deshalb danach zu trachten, dass ein Schalter nur dann eingeschaltet wird, wenn an ihm nur eine kleine Spannung anliegt. Die Halbbrücke bietet nun die Möglichkeit eines derartigen ZVS (Zero-Voltage-Switching). Werden bestimmte Voraussetzungen erfüllt, so wechselt das Potenzial der Verbindungsstelle (M) selbsttätig (quasiresonant) beim Öffnen eines Schalters vom einen Potenzial der Betriebsspannung (DC) zum anderen, ohne dass der andere Schalter geschlossen werden muss. Nach dem selbsttätigen Potenzialwechsel kann der andere Schalter nahezu verlustfrei eingeschaltet werden. Um den selbsttätigen Potenzialwechsel nicht zu schnell ablaufen zu lassen wird häufig parallel zu mindestens einem der beiden Schalter ein Entlastungskondensator (CT) geschaltet. Damit werden die Verluste des öffnenden Schalters verringert und die durch den Schaltvorgang erzeugten Störungen reduziert.

Es muss also versucht werden, Bedingungen zu schaffen, die einen selbsttätigen Potenzialwechsel der Verbindungsstelle (M) beim öffnen eines Schalters der Halbbrücke bewirken. Eine notwendige Bedingung dafür besteht darin, dass die von der Halbbrücke gespeiste Last induktives Verhalten zeigen muss. Das Reaktanzzweitor (Z) zum ankoppeln der Lampen an die Halbbrücke enthält in der Regel eine Lampendrossel (L2). Im Normalbetrieb der Lampe kann damit leicht eine Betriebsfrequenz eingestellt werden, bei der die Last der Halbbrücke induktiv wirkt. Wird jedoch zum Vorheizen der Wendeln (W1,W2) der oben beschriebene Heiztransformator (L11, L12, L13) verwendet und befinden sich die Lampen in der Vorheizphase, so ist der Beitrag der Lampendrossel (L2) zur Lastimpedanz zu schwach, um eine Entlastung der Halbbrückenschalter (S1, S2) sicher zu gewährleisten. Um diesem Effekt entgegenzuwirken kann die Induktivität der Lampendrossel (L2) angepasst werden. Dies ist jedoch selten möglich, da die Lampendrossel (L2) für den Normalbetrieb optimiert werden muss. Um die Induktivität der Lastimpedanz zu erhöhen, ist es auch möglich die Kapazität des Entlastungskondensators (CT) zu reduzieren. Dies bringt jedoch folgende Nachteile mit sich: Die Ausschaltverluste der Halbbrückenschalter (S1, S2) werden erhöht, die Funkstörungen, die das Betriebsgerät erzeugt, werden stärker und die Möglichkeiten aus dem Strom durch den Entlastungskondensator (CT) eine Energieversorgung für Hilfsschaltungen aufzubauen wird eingeschränkt.

Aus der Schrift DE-A-31 37 796 ist ein Betriebsgerät für Gasentladungslampen bekannt, das einen Heiztransformator mit einem Luftspalt enthält. Aufgabe in dieser Schrift ist es, den Lampenstrom einer Leuchtstofflampe mit einem Transduktor zu regeln, der möglichst kleine Abmessungen hat. Dies wird zunächst durch eine Induktivität, die parallel zur Leuchtstofflampe geschaltet ist, erreicht. Gemäß Unteranspruch 2 der Schrift DE-A-31 37 796 bildet ein Heiztransformator mit einem Luftspalt diese Induktivität. Schaltverluste von Halbbrückenschaltern werden in dieser Schrift nicht behandelt.

### Darstellung der Erfindung

Es ist Aufgabe der vorliegenden Erfindung, ein Betriebsgerät gemäß dem Oberbegriff des Anspruchs 1 bereitzustellen, das auch im Vorheizbetrieb ein nahezu spannungsloses Einschalten der Halbbrückenschalter (S1, S2) gewährleistet.

Diese Aufgabe wird bei einem Betriebsgerät mit den Merkmalen des Oberbegriffs des Anspruchs 1 durch die Merkmale des kennzeichnenden Teils des Anspruchs 1 gelöst. Besonders vorteilhafte Ausgestaltungen finden sich in den abhängigen Ansprüchen.

Die Lampen werden an die von der Halbbrücke am Mittelpunktspotenzial (M) gelieferte Wechselspannung über ein Reaktanznetzwerk angeschlossen. Dieses besteht meist aus einem Serienresonanzkreis bestehend aus der Lampendrossel (L2) und einem Resonanzkondensator (CR). In Serie geschaltet zu den Lampen ist ein Koppelkondensator (CB2) nötig, der den Gleichspannungsanteil der von der Halbbrücke gelieferten Wechselspannung aufnimmt. Dieser Koppelkondensator (CB2) kann auch doppelt ausgeführt sein, wobei dann einer mit dem Zwischenkreispotenzial (P) und einer mit dem Bezugspotenzial (E) verbunden ist. Zum Zünden ist die Schaltfrequenz der Halbbrücke nahe der Resonanzfrequenz des Serienresonanzkreises (L2, CR).

Beim Vorheizen sind die Lampen nicht gezündet, d.h. es fließt kein Lampenstrom. Während der Vorheizung darf die Lampenspannung nicht hoch sein, um eine vorzeitige Gasentladung in der Lampe zu vermeiden. Deshalb ist auch der Strom durch den Serienresonanzkreis gering. Der Laststrom wird demnach beim Vorheizen wesentlich durch den Strom in der Pimärwicklung des Heiztransformators (L11, L12, L13) beeinflusst. Die Last muss im Abschaltmoment eines Halbbrückenschalters (T1, T2) bedingt durch ihren induktiven Charakter genügend Energie gespeichert haben, um einen Potenzialwechsel der Verbindungsstelle (M) zu bewirken. Üblicherweise versucht man Eigenschaften eines Transformators zu erzielen, die denen eines idealen Transformators möglichst nahe kommen. Deshalb haben die bekannten Heiztransformatoren keinen Luftspalt. Zumindest wird versucht den Herstellungsbedingten Luftspalt so klein wie möglich zu halten. Erfindungsgemäß wird nun bewusst ein Luftspalt in den Heiztransformator (L11, L12, L13) eingefügt. Damit kann der Heiztransformator (L11, L12, L13) Energie speichern. Diese Energie bewirkt beim Ausschalten eines Halbbrückenschalters einen Potenzialwechsel der Verbindungsstelle (M) und damit ein nahezu spannungsloses, verlustarmes Einschalten der Halbbrückenschalter (S1, S2).

Die Breite eines herstellungsbedingten Luftspalts in einem Transformator, der keinen Luftspalt enthalten soll, liegt deutlich unter 0,1mm. Ein Luftspalt, der eine erfindungsgemäße Wirkung in üblichen Betriebsgeräten zeigen soll, muss eine Breite von mindestens 0,1mm aufweisen. Eine Unterscheidung zwischen einem erfindungsgemäßen und einem nicht erfindungsgemäßen Luftspalt ist daher leicht möglich.

In Serie zur Primärwicklung des Heiztransformators (L11, L12, L13) ist meist ein Koppelkondensator (CB1) geschaltet. Er dient zunächst zum Auskoppeln des Gleichspannungsanteils der von der Halbbrücke erzeugten Wechselspannung. Bei entsprechender Dimensionierung kann er aber auch zur Bestimmung der Stärke des Heizstroms benutzt werden. In Serie zur Primärwicklung des Heiztransformators (L11, L12, L13) kann auch ein Schalter (S3) liegen. Dieser kann entweder die Heizung der Wendeln (W1, W2) ein- und ausschalten oder im Pulsbetrieb den Heizstrom regeln.

Die Problematik des spannungslosen Einschaltens der Halbbrückenschalter trifft äquivalent auch für Schalter zu, die in einer Vollbrückenanordnung verschaltet sind. Jeweils eine Hälfte der Vollbrücke kann als Halbbrücke aufgefasst werden, für die obige Ausführungen zutreffen.

### Beschreibung der Zeichnung

Im folgenden wird die Erfindung anhand eines Ausführungsbeispiels näher erläutert. Die Figur zeigt eine Schaltung, bei der der Heiztransformator (L11, L12, L13) erfindungsgemäß mit einem Luftspalt versehen ist.

Eine Betriebsspannungsquelle (DC) liefert zwischen einem Zwischenkreispotenzial (P) und einem Bezugspotenzial (E) eine Gleichspannung an die Schaltung in der Figur. An diese Gleichspannungsquelle (DC) ist die Halbbrücke geschaltet, die aus der Serienschaltung zweier Schalter gebildet wird (S1, S2). Am Verbindungspunkt (M) der Schalter erzeugt die Halbbrücke eine im Vergleich zur Netzspannungsfrequenz hochfrequente Wechselspannung. Parallel zu jedem Schalter ist eine Freilaufdiode (D1, D2) geschaltet. Parallel zum oberen Schalter (S1) liegt ein Entlastungskondensator (CT). Gleichwirkend könnte der Entlastungskondensator (CT) auch parallel zum unteren Schalter (S2) geschaltet sein. Parallel zum unteren Schalter (S2) liegt der Primärkreis der Wendelheizschaltung. Er wird gebildet aus der Serienschaltung eines ersten Koppelkondensators (CB1) mit einem Schalter (S3) und der Primärwicklung (L11) des Heiztransformators (L11, L12, L13). Gleichwirkend könnte der Primärkreis der Wendel auch parallel zum oberen Schalter (S1) geschaltet sein. An der Verbindungsstelle (M) der Halbbrückenschalter (S1, S2) ist die Lampendrossel (L2) angeschlossen. Mit dem anderen Ende der Lampendrossel ist ein erster Lampenanschluss (A1) verbunden. Damit ist auch ein Anschluss des Resonanzkondensators (CR) verbunden. Der andere Anschluss des Resonanzkondensators (CR) ist mit einem Bezugspotenzial (E) der Betriebsspannung (DC) verbunden. Ein zweiter Anschluss der Lampe (A2) ist über einen zweiten Koppelkondensator (CB2) auch mit dem Bezugspotenzial (E) verbunden. Anstatt am Bezugspotenzial (E) kann der Resonanzkondensator (CR) gleichwirkend auch am zweiten Lampenanschluss (A2) angeschlossen sein. Zwischen dem ersten (A1) und einem dritten Lampenanschluss (A3) liegt die erste Wendel (W1) der Lampe (Lp). Parallel dazu ist eine erste Sekundärwicklung (L12) des Heiztransformators (L11, L12, L13) geschaltet. Zwischen dem zweiten (A2) und einem vierten Lampenanschluss (A4) liegt die zweite Wendel (W2) der Lampe (Lp). Parallel dazu ist eine zweite Sekundärwicklung (L13) des Heiztransformators (L11, L12, L13) geschaltet. In der Figur ist eine Schaltung mit nur einer Lampe (Lp) ausgeführt. Die Schaltung kann jedoch auch für mehrere in Serie geschaltete Lampen verwendet werden. Entsprechend den dann zu beheizenden Wendeln muss der Heiztransformator (L11, L12, L13) um weitere Sekundärwicklungen ergänzt werden.

## Patentansprüche

1. Elektronisches Vorschaltgerät für Gasentladungslampen mit beheizbaren Wenden, das folgende Merkmale aufweist:
- eine Gleichspannungsversorgung (DC) zwischen einem Zwischenkreispotenzial (P) und einem Bezugspotenzial (E),
- zwei in Serie geschaltete elektronische Schalter (S1, S2), die eine Halbbrücke mit Mittelpunktspotenzial (M) bilden, wobei einer der Schalter (S1) mit dem Zwischenkreispotenzial (P) und der andere (S2) mit dem Bezugspotenzial (E) verbunden ist und die Schalter (S1,S2) abwechselnd ein und ausschalten, damit am Mittelpunktspotenzial (M) eine Wechselspannung entsteht,
- ein Heiztransformator (L11, L12, L13) mit Kern, der sekundärseitig (L12, L13) Energie an die Wendeln (W1, W2) abgibt und primärseitig (L11) seine Energie aus der von der Halbbrücke erzeugten Wechselspannung bezieht
**dadurch gekennzeichnet, dass** der Kern des Heiztransformators einen, bezüglich der elektrischen Daten des Heiztransformators (L11, L12, L13) wirksamen Luftspalt aufweist.

2. Betriebsgerät nach Anspruch 1 **dadurch gekennzeichnet, dass** der Luftspalt mindestens 0,1 mm Breite hat.

3. Betriebsgerät nach Anspruch 1 **dadurch gekennzeichnet, dass** parallel zu mindestens einem Halbbrückenschalter (S1, S2) ein Entlastungskondensator (CT) geschaltet ist.

4. Betriebsgerät nach Anspruch 1 **dadurch gekennzeichnet, dass** die Lampen über einen Serienschwingkreis bestehend aus einer Lampendrossel (L2) und einem Resonanzkondensator (CR) an die Halbbrücke angeschlossen sind, wobei die Lampen parallel zum Resonanzkondensator (CR) liegen und dass der Strom durch die Lampen durch mindestens einen Koppelkondensator (CB2) fließen muss.

5. Betriebsgerät nach Anspruch 1 **dadurch gekennzeichnet, dass** der Heiztransformator (L11, L12, L13) mindestens eine Lampenwendel (W1, W2) durch Parallelschaltung einer Sekundärwicklung (L12, L13) mit Heizstrom versorgt.

6. Betriebsgerät nach Anspruch 5 **dadurch gekennzeichnet, dass** in Serie zu mindestens einer Sekundärwicklung (L12, L13) ein elektrisches Bauteil geschaltet ist, das den Fluss eines elektrischen Gleichstroms durch die betreffende Sekundärwicklung in mindestens einer Richtung verhindert.

7. Betriebsgerät nach Anspruch 1 **dadurch gekennzeichnet, dass** die Primärwicklung (L11) des Heiztransformators (L11, L12, L13) in einem Primärkreis verschaltet ist, der parallel zu einem der beiden Halbbrückenschalter (S1, S2) liegt.

8. Betriebsgerät nach Anspruch 7 **dadurch gekennzeichnet, dass** der Primärkreis aus der Serienschaltung der Primärwicklung (L11), einem weiteren Koppelkondensator (CB1) und einem weiteren elektronischen Schalter (S3) besteht.

9. Betriebsgerät nach Anspruch 1 **dadurch gekennzeichnet, dass** die Halbbrücke um zwei weitere elektronische Schalter zur Vollbrücke erweitert ist.

## Claims

1. Electronic ballast for gas discharge lamps with heatable filaments, which has the following features:
- a DC supply (DC) between an intermediate circuit potential (P) and a reference potential (E),
- two series-connected electronic switches (S1, S2) which form a half bridge with a midpoint potential (M), one of the switches (S1) being connected to the intermediate circuit potential (P) and the other (S2) being connected to the reference potential (E), and the switches (S1, S2) switching on and off alternately such that an AC voltage is produced at the midpoint potential (M.);
- a filament transformer (L11, L12, L13) with a core which, on the secondary side (L12, L13), outputs energy to the filaments (W1, W2) and on the primary side (L11) draws its energy from the AC voltage generated by the half bridge,
**characterized in that** the core of the filament transformer has an air gap which is active with reference to the electrical data of the filament transformer (L11, L12, L13).

2. Operating device according to Claim 1, **characterized in that** the air gap is at least 0.1 mm wide.

3. Operating device according to Claim 1, **characterized in that** a load-relieving capacitor (CT) is connected in parallel with at least one half-bridge switch (S1, S2).

4. Operating device according to Claim 1, **characterized in that** the lamps are connected to the half bridge via a series resonant circuit comprising a lamp inductor (L2) and a resonance capacitor (CR), the lamps being connected in parallel with the resonance capacitor (CR), and **in that** the current through the lamps must flow through at least one coupling capacitor (CB2).

5. Operating device according to Claim 1, **characterized in that** the filament transformer (L11, L12, L13) supplies heating current to at least one lamp filament (W1, W2) by parallel connection of a secondary winding (L12, L13).

6. Operating device according to Claim 5, **characterized in that** connected in series with at least one secondary winding (L12, L13) is an electric component which prevents the flow of an electric direct current through the relevant secondary winding in at least one direction.

7. Operating device according to Claim 1, **characterized in that** the primary winding (L11) of the filament transformer (L11, L12, L13) is connected in a primary circuit which is in parallel with one of the two half-bridge switches (S1, S2).

8. Operating device according to Claim 7, **characterized in that** the primary circuit comprises the series connection of the primary winding (L11), a further coupling capacitor (CB1) and a further electronic switch (S3).

9. Operating device according to Claim 1, **characterized in that** the half bridge is extended by two further electronic switches to form a full bridge.

## Revendications

1. Régulateur électronique de puissance de wattage pour des lampes luminescentes à gaz comportant des électrodes pouvant être chauffées, qui présente les caractéristiques suivantes :
- une alimentation en tension continue (DC) entre un potentiel de circuit intermédiaire (P) et un potentiel de référence (E),
- deux interrupteurs électroniques (S1, S2) qui sont branchés en série et qui forment un demi-pont avec potentiel central (M), l'un des interrupteurs (S1) étant relié au potentiel de circuit intermédiaire (P) et l'autre (S2) au potentiel de référence (E) et les interrupteurs (S1, S2) étant fermés et ouverts en alternance pour créer une tension alternative au potentiel central (M),
- un transformateur de chauffage (L11, L12, L13) avec noyau qui délivre de l'énergie côté secondaire (L12, L13) aux électrodes (W1, W2) et qui tire son énergie côté primaire (L11) de la tension alternative produite par le demi-pont,
**caractérisé par le fait que** le noyau du transformateur de chauffage comporte un entrefer efficace par rapport aux données électriques du transformateur de chauffage (L11, L12, L13).

2. Appareil de commande selon la revendication 1, **caractérisé par le fait que** l'entrefer a au moins une largeur de 0,1 mm.

3. Appareil de commande selon la revendication 1, **caractérisé par le fait qu'**un condensateur de décharge (CT) est branché en parallèle avec au moins un interrupteur en demi-pont (S1, S2).

4. Appareil de commande selon la revendication 1, **caractérisé par le fait que** les lampes sont raccordées au demi-pont par l'intermédiaire d'un circuit oscillant série constitué d'une bobine de lampe (L2) et d'un condensateur de résonance (CR), les lampes étant en parallèle avec le condensateur de résonance (CR) et le courant qui passe dans les lampes devant passer dans au moins un condensateur de couplage (CB2).

5. Appareil de commande selon la revendication 1, **caractérisé par le fait que** le transformateur de chauffage (L11, L12, L13) alimente en courant de chauffage au moins une électrode de lampe (W1, W2) via un branchement en parallèle d'un enroulement secondaire (L12, L13).

6. Appareil de commande selon la revendication 5, **caractérisé par le fait qu'**il est branché en série avec au moins un enroulement secondaire (L12, L13) un composant électrique qui empêche le flux d'un courant électrique continu à travers l'enroulement secondaire concerné dans au moins une direction.

7. Appareil de commande selon la revendication 1, **caractérisé par le fait que** l'enroulement primaire (L11) du transformateur de chauffage (L11, L12, L13) est branché dans un circuit primaire qui est en parallèle avec l'un des deux interrupteurs en demi-pont (S1, S2).

8. Appareil de commande selon la revendication 7, **caractérisé par le fait que** le circuit primaire est constitué du circuit série formé de l'enroulement primaire (L11), d'un autre condensateur de couplage (CB1) et d'un autre interrupteur électronique (S3).

9. Appareil de commande selon la revendication 1, **caractérisé par le fait que** le demi-pont est complété par deux autres interrupteurs électroniques pour donner un pont intégral.
